# EUROPÄISCHE PATENTSCHRIFT

(11) **EP 3 730 003 B1**
(45) Veröffentlichungstag und Bekanntmachung des Hinweises auf die Patenterteilung: **28.08.2024**
(21) Anmeldenummer: 20166970.2
(22) Anmeldetag: 31.03.2020
(51) Int. Cl.: A47B 88/956

(54) **SCHUBLADE MIT SCHUBLADENFÜHRUNGSEINHEIT UND MÖBEL**
DRAWER WITH DRAWER GUIDE UNIT AND FURNITURE
TIROIR POURVU D'UNITÉ DE GUIDAGE DE TIROIR ET MEUBLE

(30) Priorität: 24.04.2019 DE 202019102294 U
(43) Veröffentlichungstag der Anmeldung: 28.10.2020
(73) Patentinhaber: Grass GmbH, 6973 Höchst (AT)
(72) Erfinder: Grabher, Günter, 6972 Fussach (AT)
(74) Vertreter: Otten, Roth, Dobler & Partner mbB Patentanwälte

(56) Entgegenhaltungen:
- AT-A4- 510 255
- CN-A- 108 143 125
- DE-A1- 102009 012 017
- DE-U1- 202007 014 954
- US-B1- 6 354 683

## Beschreibung

### Stand der Technik

Es ist bekannt, Schubladen mit Schubladenführungseinheiten wie Teil- oder Vollauszügen an einem Möbel wie zum Beispiel einem Küchenschrank verschieblich aufzunehmen.

Bezüglich eines optisch ansprechenden Erscheinungsbildes des Möbels mit einer oder mehreren Schubladen, insbesondere was eine Vorderseite des Möbels angeht, wenn mehrere Schubladen am Möbel eingeschoben bzw. geschlossen sind, ist es erwünscht, die Position der jeweiligen Schubladenfronten jeder Schublade zueinander bzw. relativ zu einem Möbelkorpus des Möbels exakt in ein stimmiges bzw. einheitliches Bild zu bringen. Dabei geht es insbesondere darum, Kanten von Schubladenfronten der Schubladen zueinander bzw. am Möbel auszurichten bzw. untereinander fluchtend zu justieren.

In den Dokumenten DE 10 2009 012017 A1 und AT 510 255 A4 werden Schubladen mit Motoren für die Betätigung der Vorderseite der Schublade angegeben.

### Aufgabe und Vorteile der Erfindung

Aufgabe der vorliegenden Erfindung ist es, ausgehend von einer Schublade mit Schubladenführungseinheit bzw. von einem Schubladen-Möbel, die optisch ansprechende Erscheinung im Nutzzustand der Schublade bzw. des Möbels auf vorteilhafte Weise bereitzustellen. Insbesondere soll es bedienerfreundlich und exakt möglich sein, die Ausrichtung von Frontpartien von am Möbel geschlossenen Schubladen im Nutzzustand am Möbel vorzunehmen.

Diese Aufgabe wird durch die unabhängigen Ansprüche gelöst. Vorteilhafte und zweckmäßige Weiterbildungen der Erfindung sind Thema der abhängigen Ansprüche.

Die Erfindung geht aus von einer Schublade und einer Schubladenführungseinheit, wobei die Schublade aus Schubladenelementen aufgebaut ist, umfassend einen Schubladenboden, eine Schubladen-Rückwand, eine der Schubladen-Rückwand gegenüberliegende Schubladenfront und zwei Schubladenseitenwände, wobei die Schubladenführungseinheit eine Festschiene und eine Schubladenschiene umfasst, und wobei die Schubladenseitenwände und/oder die Schubladenführungseinheit eine Frontverstellvorrichtung aufweist, welche derart ausgebildet ist, die Schubladenfront in der Neigung und/oder senkrecht zu einer Schubladen-Bewegungsrichtung zu verstellen, welche durch die Schubladenführungseinheit bereitgestellt ist, um im angebrachten Zustand der Schublade an einem Möbel die Position und/oder Ausrichtung der Schubladenfront in einem Schließzustand der Schublade an dem Möbel vorzugeben. Die Frontverstellvorrichtung dient insbesondere zur exakten Einrichtung eines einheitlichen Frontbilds des Möbels z. B. um ein Fugenbild mit untereinander gleich großen Spaltbreiten zwischen über den Spalt beabstandeten Rändern bzw. Kanten von benachbarten Schubladenfronten zu erreichen. Dies betrifft die geschlossenen Schubladen am Möbel. Die Spaltbreiten an einem Möbel sollen in der Regel identisch sein und liegen unter einem Millimeter bis wenige Millimeter.

Die am Möbel vorhandenen Spaltbereiche ergeben sich zwischen entsprechend der üblicherweise senkrechten und horizontalen Ränder einer rechteckigen Schubladenfront und erstrecken sich daher entlang von senkrechten und horizontalen Rändern an einer Vorderseite des Möbels durch die dort vorhandenen Schubladenfronten.

Der Kern der Erfindung liegt darin, dass die Frontverstellvorrichtung einen motorischen Antrieb zur Verstellung der Schubladenfront zumindest senkrecht zur Schubladen-Bewegungsrichtung umfasst, wobei die Frontverstellvorrichtung mit dem motorischen Antrieb dauerhaft an der Schublade und/oder an der Schubladenführungseinheit angebracht verbleibt. Damit kann eine Person jederzeit und bequem, ohne Zusatzaufwand die Verstellung der Schubladenfront in zumindest einer Richtung senkrecht zur Schubladen-Bewegungsrichtung vornehmen. Außerdem ist mit einer motorischen Verstellung eine sehr präzise bzw. stufenlose Schubladenfront-Verstellung möglich.

Mit der Frontverstellvorrichtung bzw. dem motorischen Antrieb sind vorzugsweise eine Höhenverstellung der Schubladenfront, eine Neigungsverstellung der Schubladenfront und/oder eine Seitenverstellung der Schubladenfront vornehmbar. Die Schubladenfront-Verstellung erfolgt insbesondere entlang einer Höhenachse der Schublade, einer Breitenachse der Schublade und/oder einer Seitenachse der Schublade bzw. der Schubladenführungseinheit.

Es ist auch vorteilhaft, dass die Frontverstellvorrichtung mit dem motorischen Antrieb dauerhaft an einem Schubladenelement der Schublade angebracht verbleibt. Damit ist jederzeit ohne weitere Maßnahmen bzw. sofort und spontan die Schubladenfront-Verstellung durchführbar. Der motorische Antrieb bleibt dabei fest bzw. dauerhaft angebracht an der Schublade. Der motorische Antrieb ist vorzugsweise nicht ausgelegt für eine temporäre Anbringung an der Schublade. Der motorische Antrieb wird einmalig installiert und ist für eine Regelnutzung nicht abnehmbar oder entfernbar.

Nach einer anderen vorteilhaften Ausbildung der Erfindung verbleibt die Frontverstellvorrichtung mit dem motorischen Antrieb dauerhaft an der Schubladenführungseinheit der Schublade angebracht. Damit ist an der Schublade selbst kein Teil der Frontverstellvorrichtung vorhanden, was z. B. aus Designgründen vorteilhaft ist. Es ist außerdem platzsparend möglich, die Frontverstellvorrichtung mit motorischen Antrieb in der Führungseinheit zu integrieren, an der Korpusschiene oder an der Schubladenschiene oder einer Mittelschiene oder in Zwischenbereichen zwischen zwei benachbarten Schienen der Führungseinheit.

Es ist überdies von Vorteil, dass die Frontverstellvorrichtung mit dem motorischen Antrieb an der Schublade derart vorhanden ist, dass die Frontverstellvorrichtung mit dem motorischen Antrieb durch zumindest einen Abschnitt eines Schubladenelements und/oder der Schubladenführungseinheit verdeckt ist. Dies ist aus ästhetischen bzw. optischen Gründen vorteilhaft. Insbesondere ist die Frontverstellvorrichtung mit dem motorischen Antrieb im Inneren des Schubladenelements wie zum Beispiel einem Hohlraum des Schubladenelements untergebracht. Damit ist die Frontverstellvorrichtung mit dem motorischen Antrieb vollständig oder zumindest im Wesentlichen umgeben bzw. umhüllt von Abschnitten der Schublade bzw. eines Schubladenelements. Die Frontverstellvorrichtung mit dem motorischen Antrieb ist z. B. durch Abschnitte des Schubladenelements verdeckt oder durch Abschnitte mehrerer Schubladenelemente verdeckt. Damit ist vorteilhaft die Frontverstellvorrichtung mit dem motorischen Antrieb von außen an der Schublade nicht ersichtlich, was auf einen Nutzzustand der Schublade bezogen ist.

Weiter ergibt sich ein anderer Vorteil dann, wenn die Frontverstellvorrichtung mit dem motorischen Antrieb zur Verstellung der Position der Schubladenfront an der Schublade in Richtung einer Breitenachse der Schublade ausgebildet ist. Damit ist eine Seitenverstellung der Schubladenfront bzw. in horizontaler Richtung quer zur Auszugsbewegung der Schublade möglich. Dies bezieht sich auf die Positionsverstellung der Schubladenfront insbesondere relativ zu verbleibenden Schubladenelementen der Schublade. Damit wird die Schubladenfront natürlich auch relativ zum Möbelkorpus des Möbels verstellt.

Vorteilhafterweise ist die Frontverstellvorrichtung mit dem motorischen Antrieb zur Verstellung der Position der Schubladenfront relativ zu einer Höhenachse der Schublade ausgebildet. Dadurch kann die Verstellung der Schubladenfront entlang der Vertikalen nach oben oder nach unten bzw. kann die Höhenverstellung der Schubladenfront an der Schublade bzw. zu verbleibenden Schubladenelementen der Schublade vorteilhaft vorgenommen werden.

Eine vorteilhafte Modifikation der Erfindung besteht darin, dass die Frontverstellvorrichtung mit dem motorischen Antrieb an einer Schubladenseitenwand vorhanden ist. Dies ist im Hinblick auf die Montage vorteilhaft. Bevorzugt ist die Frontverstellvorrichtung mit dem motorischen Antrieb an einer Innenseite oder innerhalb eines Hohlvolumens einer hohlen Schubladenzarge oder einem hohlen Schubladen-Seitendekor vorhanden bzw. untergebracht. Die Schubladenzarge oder das Schubladenseitendekor ist zum Beispiel unten offen, was die Anordnung bzw. Unterbringung und/oder Montage der Frontverstellvorrichtung erleichtert.

Ein Vorteil der Erfindung wird erreicht, indem die Frontverstellvorrichtung mit dem motorischen Antrieb an der Schubladen-Rückwand vorhanden ist. Diese Lösung ist besonders bezüglich einer unauffälligen Unterbringung bzw. einer Montage der Frontverstellvorrichtung mit dem motorischen Antrieb von Vorteil.

Die Frontverstellvorrichtung umfasst vorteilhaft eine Kontrollvorrichtung zur Betriebskontrolle der Frontverstellvorrichtung. Dies erleichtert den Betrieb und die Bedienung der Frontverstellvorrichtung. Insbesondere ist dies von Vorteil im Hinblick auf eine automatisierte Verstellung der Schubladenfront relativ zu einem weiteren Schubladenelement der Schublade. Die Kontrollvorrichtung weist vorteilhaft eine programmierbare Einheit mit einem Daten-Speicher auf, wie eine Computer- bzw. Rechnereinheit mit einer entsprechenden Software.

Zur zum Beispiel Anpassung und Einrichtung einer gewünschten Drehzahl-Übersetzung bzw. -Untersetzung ist es vorteilhaft, wenn die Frontverstellvorrichtung mit dem motorischen Antrieb eine Getriebeanordnung umfasst. Damit lassen sich gewünschte Drehzahlen bzw. Drehmomente mit z. B. einem Standard-Elektromotor erreichen. Die Getriebeanordnung umfasst z. B. ein Schneckengetriebe oder ein anderes bekanntes Getriebe. Die Getriebeanordnung wirkt mit dem Antrieb wie einem Motor bzw. einem Hydraulik- oder Pneumatikmotor oder einem Elektromotor bzw. einer Abtriebswelle des Motors bzw. Elektromotors zusammen.

Darüber hinaus zeichnet sich ein Vorteil dadurch aus, dass die Frontverstellvorrichtung mit dem motorischen Antrieb eine Übersetzungsanordnung und/oder eine Untersetzungsanordnung umfasst. Auf diese Weise lassen sich praxisrelevante Drehzahlen einrichten und damit können nahezu sämtliche erwünschten Verstell-Geschwindigkeiten realisiert werden. Die Übersetzungs- bzw. Untersetzungsanordnung wirkt insbesondere mit dem Elektroantrieb direkt oder über eine Zwischenanordnung bzw. indirekt zusammen.

Vorteilhaft umfasst die Frontverstellvorrichtung mit dem motorischen Antrieb eine Sensoranordnung. Mit einer Sensoranordnung lassen sich z. B. in Echtzeit Betriebsparameter erfassen und in Kommunikation mit z. B. der Kontrollvorrichtung verarbeiten. Demgemäß ist es vorteilhaft, wenn die Sensoranordnung mit der Kontrollvorrichtung kommuniziert. Die Sensoranordnung weist vorzugsweise einen oder mehrere Sensoren auf. Vorzugsweise ist ein Sensor zur Positionserfassung vorhanden. Vorzugsweise weist die Sensoranordnung einen Sensor zur Krafterfassung auf. Die Sensoranordnung weist vorzugsweise einen Sensor zur Momentenerfassung auf.

Weiter von Vorteil ist es, dass der motorische Antrieb der Frontverstellvorrichtung einen elektrischen Antrieb umfasst, vorzugsweise einen Elektromotor. Ein Elektromotor wie ein Stell- oder Getriebemotor ist standardmäßig in einer Vielzahl von Leistungsklassen und Baugrößen erhältlich. Vorzugsweise ist ein Stellmotor vorhanden.

Vorteilhaft umfasst der motorische Antrieb der Frontverstellvorrichtung einen pneumatischen Antrieb. Ein pneumatischer Antrieb stellt eine bewährte Antriebsvariante dar.

Außerdem ist es von Vorteil, dass der motorische Antrieb der Frontverstellvorrichtung einen hydraulischen Antrieb umfasst. Ein hydraulischer Antrieb ist ein in der Praxis bewährter und erprobter Antrieb.

Die Erfindung erstreckt sich auf Möbel mit einer Schublade und einer Schubladenführungseinheit nach einer der vordiskutierten Varianten. Die Schubladenführungseinheit dient zur verschieblichen linearen horizontalen Führung der Schublade an einem Möbelkorpus des Möbels. Vorzugsweise ist eine Kontrollvorrichtung vorgesehen, die insbesondere ausgebildet ist zum automatisierten Einstellen eines Fugenbildes der Schubladenfront relativ zu weiteren Abschnitten des Möbels.

### Figurenbeschreibung

Weitere Merkmale und Vorteile der Erfindung sind anhand der in den Figuren teils stark schematisch dargestellten Anordnungen näher erläutert.

Im Einzelnen zeigen:
- Figur 1: ein Möbel perspektivisch von schräg oben mit einer Schublade im vollständig geöffneten Zustand an einem Möbelkorpus,
- Figur 2: unterbrochen dargestellt einen Teil einer geschnitten dargestellten Schublade von der Seite und
- Figur 3: unterbrochen dargestellt einen Teil eines geschnitten dargestellten Möbels von der Seite mit einer am Möbel geschlossen vorhandenen Schublade, von der ein vorderer Abschnitt dargestellt ist.

Ein erfindungsgemäßes Möbel 1 mit einem kastenförmigen Möbelkorpus 2 und einer über Führungsmittel 3 beweglich geführten Schublade 4 ist in Figur 1 dargestellt. Die Schublade 4 ist in einer geöffneten Position relativ zum Möbelkorpus 2 in Figur 1 dargestellt. Die Schublade 4 umfasst einen Schubladenboden 5, eine Schubladenfront 6, zwei gegenüberliegende Seitenwände 7 und eine Schubladenrückwand 8. Für die Führung der Schublade 4 sind zwei gleichwirkende Führungsmittel 3 jeweils zwischen jeder Seitenwand 7 der Schublade 4 und einer dazugehörigen Korpusseitenwand 9 vorhanden. Die Führungsmittel 3 zwischen der Seitenwand 7 der Schublade 4 und der Korpusseitenwand 9 sind nicht ersichtlich. Die Schublade 4 ist über die Führungsmittel 3, beispielsweise zwei gleichartige Teil- oder Vollauszüge, am Möbelkorpus 2 in Öffnungsrichtungen M1 und in Schließrichtung M2 verschiebbar gelagert. An der Schublade 4 ist gemäß Fig. 1 eine Frontverstellvorrichtung nicht ersichtlich. Eine Frontverstellvorrichtung 10 ist in Fig. 2 und eine andere Frontverstellvorrichtung 17 ist in Fig. 3 jeweils teilweise und schematisch dargestellt.

In Fig. 2 ist ein rückwärtiger Ausschnitt der Schublade 4 mit der Schubladenrückwand 8, der z. B. aus Holz gebildeten Seitenwand 7 und dem Schubladenboden 5 gezeigt. An der Seitenwand 7 bzw. der Zarge ist ein motorischer Antrieb 11 der Frontverstellvorrichtung 10 vorhanden. Der motorische Antrieb 11 kann alternativ auch an der Schubladenrückwand 8 angeordnet sein. Der motorische Antrieb 11 dient beispielsweise zur motorischen Verstellung einer Neigung der Schubladenfront 6 relativ zu verbleibenden Elementen der Schublade 4. bzw. zur senkrechten Ausrichtung der Schubladenfront 6 bzw. deren Vorderseite.

Der stark schematisch dargestellte motorische Antrieb 11 umfasst einen Motor 12 wie z. B. einen Elektro-Stellmotor oder einen Elektro-Getriebemotor, ein Versorgungskabel 13 zur elektrischen Versorgung des Motors 12 und eine Abtriebswelle 14, die über ein Getriebe 15 wie beispielsweise ein Schneckengetriebe einen Teil der Schublade wie z. B. den Schubladenboden 5 und/oder die Seitenwand 7 mit der daran vorhandenen Schubladenfront 6 verstellt.

In Fig. 3 ist eine alternative Anordnung mit der Frontverstellvorrichtung 17 an der Seitenwand 7 bzw. an einer Zarge der Schublade 4 gezeigt. Die Frontverstellvorrichtung 17 weist einen Motor 18 wie z. B. einen Elektro-Stellmotor, ein elektrisches Versorgungskabel 19 und eine Abtriebswelle 20 auf, die über ein Getriebe 21 die Schubladenfront 6 verstellt.

Die Schubladenfront 6 ist über einen Frontverbinder 16 an den Seitenwänden 7 angebracht und kann in ihrer Neigung N, in ihrer vertikalen Höhe H, und/oder in ihrer horizontalen Seitenstellung S jeweils in beide entgegengesetzten Richtungen relativ zur restlichen Schublade verstellt werden.

Anstelle des Elektromotors 12 bzw. 18 kann auch ein pneumatischer oder hydraulischer Antrieb verwendet werden.

### Bezugszeichenliste:

- 1: Möbel
- 2: Möbelkorpus
- 3: Führungsmittel
- 4: Schublade
- 5: Schubladenboden
- 6: Schubladenfront
- 7: Seitenwand
- 8: Schubladenrückwand
- 9: Korpusseitenwand
- 10: Frontverstellvorrichtung
- 11: Antrieb
- 12: Motor
- 13: Versorgungskabel
- 14: Abtriebswelle
- 15: Getriebe
- 16: Frontverbinder
- 17: Frontverstellvorrichtung
- 18: Motor
- 19: Versorgungskabel
- 20: Abtriebswelle
- 21: Getriebe

## Patentansprüche

1. Schublade (4) und Schubladenführungseinheit (3), wobei die Schublade (4) aus Schubladenelementen aufgebaut ist, umfassend einen Schubladenboden (5), eine Schubladen-Rückwand (8), eine der Schubladen-Rückwand (8) gegenüberliegende Schubladenfront (6) und zwei Schubladenseitenwände (7), wobei die Schubladenführungseinheit (3) eine Festschiene und eine Schubladenschiene umfasst, und wobei die Schublade (4) und/oder die Schubladenführungseinheit (3) eine Frontverstellvorrichtung (10, 17) aufweist, welche derart ausgebildet ist, die Schubladenfront (6) in der Neigung und/oder senkrecht zu einer Schubladen-Bewegungsrichtung zu verstellen, welche durch die Schubladenführungseinheit (3) bereitgestellt ist, um im angebrachten Zustand der Schublade (4) an einem Möbel (1) die Position und/oder Ausrichtung der Schubladenfront (6) in einem Schließzustand der Schublade (4) an dem Möbel (1) vorzugeben, **dadurch gekennzeichnet, dass** die Frontverstellvorrichtung (10, 17) einen motorischen Antrieb (12, 18) zur Verstellung der Schubladenfront (6) zumindest senkrecht zur Schubladen-Bewegungsrichtung umfasst, wobei die Frontverstellvorrichtung (10, 17) mit dem motorischen Antrieb (12, 18) dauerhaft an der Schubladenseitenwand (7) und/oder an der Schubladenführungseinheit (3) angebracht verbleibt.

2. Schublade und Schubladenführungseinheit nach Anspruch 1, **dadurch gekennzeichnet, dass** die Frontverstellvorrichtung (10, 17) mit dem motorischen Antrieb (12, 18) dauerhaft an einem Schubladenelement der Schublade (4) angebracht verbleibt.

3. Schublade und Schubladenführungseinheit nach Anspruch 1 oder Anspruch 2, **dadurch gekennzeichnet, dass** die Frontverstellvorrichtung (10, 17) mit dem motorischen Antrieb (12, 18) dauerhaft an der Schubladenführungseinheit (3) der Schublade (4) angebracht verbleibt.

4. Schublade und Schubladenführungseinheit nach einem der vorhergehenden Ansprüche, **dadurch gekennzeichnet, dass** die Frontverstellvorrichtung (10, 17) mit dem motorischen Antrieb (12, 18) an der Schublade (4) derart vorhanden ist, dass die Frontverstellvorrichtung (10, 17) mit dem motorischen Antrieb (12, 18) durch zumindest einen Abschnitt eines Schubladenelements und/oder der Schubladenführungseinheit (3) verdeckt ist.

5. Schublade und Schubladenführungseinheit nach einem der vorhergehenden Ansprüche, **dadurch gekennzeichnet, dass** die Frontverstellvorrichtung (10, 17) mit dem motorischen Antrieb (12, 18) zur Verstellung der Position der Schubladenfront (6) an der Schublade (4) in Richtung einer Breitenachse der Schublade (4) ausgebildet ist.

6. Schublade und Schubladenführungseinheit nach einem der vorhergehenden Ansprüche, **dadurch gekennzeichnet, dass** die Frontverstellvorrichtung (10, 17) mit dem motorischen Antrieb (12, 18) zur Verstellung der Position der Schubladenfront (6) relativ zu einer Höhenachse der Schublade (4) ausgebildet ist.

7. Schublade und Schubladenführungseinheit nach einem der vorhergehenden Ansprüche, **dadurch gekennzeichnet, dass** die Frontverstellvorrichtung (10, 17) mit dem motorischen Antrieb (12, 18) an der Schubladen-Rückwand (8) vorhanden ist.

8. Schublade und Schubladenführungseinheit nach einem der vorhergehenden Ansprüche, **dadurch gekennzeichnet, dass** die Frontverstellvorrichtung (10, 17) eine Kontrollvorrichtung zur Betriebskontrolle der Frontverstellvorrichtung (10, 17) umfasst.

9. Schublade und Schubladenführungseinheit nach einem der vorhergehenden Ansprüche, **dadurch gekennzeichnet, dass** die Frontverstellvorrichtung (10, 17) mit dem motorischen Antrieb (12, 18) eine Getriebeanordnung (15, 21) umfasst.

10. Schublade und Schubladenführungseinheit nach einem der vorhergehenden Ansprüche, **dadurch gekennzeichnet, dass** die Frontverstellvorrichtung (10, 17) mit dem motorischen Antrieb (12, 18) eine Übersetzungsanordnung und/oder eine Untersetzungsanordnung umfasst.

11. Schublade und Schubladenführungseinheit nach einem der vorhergehenden Ansprüche, **dadurch gekennzeichnet, dass** die Frontverstellvorrichtung (10, 17) mit dem motorischen Antrieb (12, 18) eine Sensoranordnung umfasst.

12. Schublade und Schubladenführungseinheit nach einem der vorhergehenden Ansprüche, **dadurch gekennzeichnet, dass** der motorische Antrieb (12, 18) der Frontverstellvorrichtung (10, 17) einen elektrischen Antrieb umfasst, vorzugsweise einen Elektromotor.

13. Schublade und Schubladenführungseinheit nach einem der vorhergehenden Ansprüche, **dadurch gekennzeichnet, dass** der motorische Antrieb (12, 18) der Frontverstellvorrichtung (10, 17) einen pneumatischen Antrieb umfasst.

14. Schublade und Schubladenführungseinheit nach einem der vorhergehenden Ansprüche, **dadurch gekennzeichnet, dass** der motorische Antrieb (12, 18) der Frontverstellvorrichtung (10, 17) einen hydraulischen Antrieb umfasst.

15. Möbel (1) mit einer Schublade (4) und einer Schubladenführungseinheit (3) nach einem der vorhergehenden Ansprüche.

## Claims

1. Drawer (4) and drawer-guide unit (3), wherein the drawer (4) is made up of drawer elements, comprising a drawer base (5), a rear drawer wall (8), a drawer front (6), which is located opposite the rear drawer wall (8), and two side drawer walls (7), wherein the drawer-guide unit (3) comprises a fixed rail and a drawer rail, and wherein the drawer (4) and/or the drawer-guide unit (3) has a front adjustment device (10, 17), which is designed to adjust the drawer front (6) in terms of inclination and/or in a direction perpendicular to a drawer-movement direction, the latter being provided by the drawer-guide unit (3), so that, when the drawer (4) has been fitted on a piece of furniture (1), there is predefined positioning and/or orientation of the drawer front (6) in a closed state of the drawer (4) on the piece of furniture (1), **characterized in that** the front adjustment device (10, 17) comprises a motor drive (12, 18) for adjusting the drawer front (6) at least in a direction perpendicular to the drawer-movement direction, wherein the front adjustment device (10, 17) with the motor drive (12, 18) remains permanently fitted on the side drawer wall (7) and/or on the drawer-guide unit (3).

2. Drawer and drawer-guide unit according to Claim 1, **characterized in that** the front adjustment device (10, 17) with the motor drive (12, 18) remains permanently fitted on a drawer element of the drawer (4).

3. Drawer and drawer-guide unit according to Claim 1 or Claim 2, **characterized in that** the front adjustment device (10, 17) with the motor drive (12, 18) remains permanently fitted on the drawer-guide unit (3) of the drawer (4).

4. Drawer and drawer-guide unit according to one of the preceding claims, **characterized in that** the front adjustment device (10, 17) with the motor drive (12, 18) is present on the drawer (4) such that the front adjustment device (10, 17) with the motor drive (12, 18) is concealed by at least part of a drawer element and/or of the drawer-guide unit (3).

5. Drawer and drawer-guide unit according to one of the preceding claims, **characterized in that** the front adjustment device (10, 17) with the motor drive (12, 18) is designed for adjusting the position of the drawer front (6) on the drawer (4) in the direction of a widthwise axis of the drawer (4).

6. Drawer and drawer-guide unit according to one of the preceding claims, **characterized in that** the front adjustment device (10, 17) with the motor drive (12, 18) is designed for adjusting the position of the drawer front (6) relative to a vertical axis of the drawer (4).

7. Drawer and drawer-guide unit according to one of the preceding claims, **characterized in that** the front adjustment device (10, 17) with the motor drive (12, 18) is present on the rear drawer wall (8).

8. Drawer and drawer-guide unit according to one of the preceding claims, **characterized in that** the front adjustment device (10, 17) comprises a control device for controlling the operation of the front adjustment device (10, 17) .

9. Drawer and drawer-guide unit according to one of the preceding claims, **characterized in that** the front adjustment device (10, 17) with the motor drive (12, 18) comprises a gear-mechanism arrangement (15, 21).

10. Drawer and drawer-guide unit according to one of the preceding claims, **characterized in that** the front adjustment device (10, 17) with the motor drive (12, 18) comprises a step-up arrangement and/or a step-down arrangement.

11. Drawer and drawer-guide unit according to one of the preceding claims, **characterized in that** the front adjustment device (10, 17) with the motor drive (12, 18) comprises a sensor arrangement.

12. Drawer and drawer-guide unit according to one of the preceding claims, **characterized in that** the motor drive (12, 18) of the front adjustment device (10, 17) comprises an electric drive, preferably an electric motor.

13. Drawer and drawer-guide unit according to one of the preceding claims, **characterized in that** the motor drive (12, 18) of the front adjustment device (10, 17) comprises a pneumatic drive.

14. Drawer and drawer-guide unit according to one of the preceding claims, **characterized in that** the motor drive (12, 18) of the front adjustment device (10, 17) comprises a hydraulic drive.

15. Piece of furniture (1) having a drawer (4) and a drawer-guide unit (3) according to one of the preceding claims.

## Revendications

1. Tiroir (4) et unité de guidage de tiroir (3), le tiroir (4) étant construit à partir d'éléments de tiroir, comprenant un fond de tiroir (5), une paroi arrière de tiroir (8), une façade de tiroir (6) opposée à la paroi arrière de tiroir (8) et deux parois latérales de tiroir (7), l'unité de guidage de tiroir (3) comprenant un rail fixe et un rail de tiroir, et le tiroir (4) et/ou l'unité de guidage de tiroir (3) présentant un dispositif de réglage frontal (10, 17) qui est configuré de manière à régler la façade de tiroir (6) en inclinaison et/ou perpendiculairement à une direction de déplacement de tiroir, qui est fournie par l'unité de guidage de tiroir (3) afin de prédéfinir, à l'état monté du tiroir (4) sur un meuble (1), la position et/ou l'orientation de la façade de tiroir (6) dans un état de fermeture du tiroir (4) sur le meuble (1), **caractérisés en ce que** le dispositif de réglage frontal (10, 17) comprend un entraînement motorisé (12, 18) pour le réglage de la façade de tiroir (6) au moins perpendiculairement à la direction de déplacement du tiroir, le dispositif de réglage frontal (10, 17) avec l'entraînement motorisé (12, 18) restant monté en permanence sur la paroi latérale de tiroir (7) et/ou sur l'unité de guidage de tiroir (3).

2. Tiroir et unité de guidage de tiroir selon la revendication 1, **caractérisés en ce que** le dispositif de réglage frontal (10, 17) avec l'entraînement motorisé (12, 18) reste monté en permanence sur un élément de tiroir du tiroir (4).

3. Tiroir et unité de guidage de tiroir selon la revendication 1 ou la revendication 2, **caractérisés en ce que** le dispositif de réglage frontal (10, 17) avec l'entraînement motorisé (12, 18) reste monté en permanence sur l'unité de guidage de tiroir (3) du tiroir (4) .

4. Tiroir et unité de guidage de tiroir selon l'une quelconque des revendications précédentes, **caractérisés en ce que** le dispositif de réglage frontal (10, 17) avec l'entraînement motorisé (12, 18) est présent sur le tiroir (4) de telle sorte que le dispositif de réglage frontal (10, 17) avec l'entraînement motorisé (12, 18) est masqué par au moins une section d'un élément de tiroir et/ou de l'unité de guidage de tiroir (3).

5. Tiroir et unité de guidage de tiroir selon l'une quelconque des revendications précédentes, **caractérisés en ce que** le dispositif de réglage frontal (10, 17) avec l'entraînement motorisé (12, 18) est configuré pour régler la position de la façade de tiroir (6) sur le tiroir (4) dans la direction d'un axe de largeur du tiroir (4) .

6. Tiroir et unité de guidage de tiroir selon l'une quelconque des revendications précédentes, **caractérisés en ce que** le dispositif de réglage frontal (10, 17) avec l'entraînement motorisé (12, 18) est configuré pour régler la position de la façade de tiroir (6) par rapport à un axe de hauteur du tiroir (4).

7. Tiroir et unité de guidage de tiroir selon l'une quelconque des revendications précédentes, **caractérisés en ce que** le dispositif de réglage frontal (10, 17) avec l'entraînement motorisé (12, 18) est présent sur la paroi arrière de tiroir (8).

8. Tiroir et unité de guidage de tiroir selon l'une quelconque des revendications précédentes, **caractérisés en ce que** le dispositif de réglage frontal (10, 17) comprend un dispositif de contrôle pour contrôler le fonctionnement du dispositif de réglage frontal (10, 17) .

9. Tiroir et unité de guidage de tiroir selon l'une quelconque des revendications précédentes, **caractérisés en ce que** le dispositif de réglage frontal (10, 17) avec l'entraînement motorisé (12, 18) comprend un agencement transmission (15, 21).

10. Tiroir et unité de guidage de tiroir selon l'une quelconque des revendications précédentes, **caractérisés en ce que** le dispositif de réglage frontal (10, 17) avec l'entraînement motorisé (12, 18) comprend un agencement de multiplication et/ou un agencement de réduction.

11. Tiroir et unité de guidage de tiroir selon l'une quelconque des revendications précédentes, **caractérisés en ce que** le dispositif de réglage frontal (10, 17) avec l'entraînement motorisé (12, 18) comprend un agencement de capteur.

12. Tiroir et unité de guidage de tiroir selon l'une quelconque des revendications précédentes, **caractérisés en ce que** l'entraînement motorisé (12, 18) du dispositif de réglage frontal (10, 17) comprend un entraînement électrique, de préférence un moteur électrique.

13. Tiroir et unité de guidage de tiroir selon l'une quelconque des revendications précédentes, **caractérisés en ce que** l'entraînement motorisé (12, 18) du dispositif de réglage frontal (10, 17) comprend un entraînement pneumatique.

14. Tiroir et unité de guidage de tiroir selon l'une quelconque des revendications précédentes, **caractérisés en ce que** l'entraînement motorisé (12, 18) du dispositif de réglage frontal (10, 17) comprend un entraînement hydraulique.

15. Meuble (1) avec un tiroir (4) et une unité de guidage de tiroir (3) selon l'une quelconque des revendications précédentes.
